# EUROPÄISCHE PATENTANMELDUNG

(11) **EP 4 621 184 A1**
(43) Veröffentlichungstag der Anmeldung: **24.09.2025**
(21) Anmeldenummer: 25162878.0
(22) Anmeldetag: 11.03.2025
(51) Int. Cl.: E06B 3/46, E06B 3/96, E06B 3/964, E06B 3/968, E06B 7/14, E06B 3/22

(54) **PFOSTENVERBINDER MIT INTEGRIERTER BELÜFTUNGS- UND ENTWÄSSERUNGSFÜHRUNG**

(30) Priorität: 18.03.2024 DE 102024107615
(71) Anmelder: Gealan Fenster-Systeme GmbH, 95145 Oberkotzau (DE)
(72) Erfinder: FORSTER, Timo, 95030 Hof (DE)
(74) Vertreter: Fleuchaus & Gallo Partnerschaft mbB

(57) **Zusammenfassung**

Die Erfindung betrifft ein Verbindungselement (100) zum Befestigen eines Pfostens aus einem Hohlprofil, vorzugsweise einem Mehrkammer-Kunststoffprofil, an einem Rahmen, wobei das Verbindungselement (100) ein erstes Flächenelement (102) und eine zum ersten Flächenelement (102) in einem, vorzugsweise im Wesentlichen senkrechten, Winkel angeordnetes zweites Flächenelement (104) umfasst. Das erste Flächenelement (102) ist dazu ausgebildet, in einer Montagesituation auf einem Rahmenprofil aufzuliegen. Das zweite Flächenelement (104) ist dazu ausgebildet, in der Montagesituation formschlüssig an einer Außengeometrie (16) des Pfostens (10) anzuliegen. Das erste Flächenelement (102) umfasst mindestens einen Vertiefungsbereich (106; 107) zum Aufnehmen von an einer Innenwand des Pfostens ablaufender Feuchtigkeit, wobei der mindestens eine Vertiefungsbereich (106; 107) dazu ausgebildet ist, die ablaufende Feuchtigkeit an eine Entwässerungsöffnung an einem äußeren Bereich des Rahmenprofils abzuführen.

## Beschreibung

Die vorliegende Erfindung betrifft ein Verbindungselement zum Befestigen eines Pfostens bestehend aus einem Hohlprofil, vorzugsweise einem Mehrkammer-Kunststoffhohlprofil, an einem Rahmenprofil, insbesondere eines Fenstersystems oder Fenstertürsystems.

Eine Konstruktion von Fensterrahmen und Fenstertürrahmen, insbesondere für Hebeschiebefenstersysteme und Hebeschiebefenstertürsysteme, mittels Pfosten ist im Stand der Technik bekannt. Häufig weisen die Pfosten Hohlkammerprofile, insbesondere Mehrkammerhohlprofile, auf. Die Hohlkammerprofile können aus Kunststoff (z.B. Polyvinylchlorid, PVC), Aluminium, Glasfaser oder einem sonstigen Verbundmaterial hergestellt sein. Herkömmlicherweise werden die Pfosten an einem Rahmenprofil des Fenstersystems oder Fenstertürsystems mittels eines Verbindungselements, einem sog. Pfostenverbinder, mechanisch befestigt.

An Innenwänden der die Pfosten bildenden Hohlprofile, die entlang eines außenliegenden Bereichs des Fenstersystems oder Fenstertürsystems orientiert sind und auch als Kaltflächen oder -wände von Vorkammerbereichen bezeichnet werden können, kann sich, sofern Feuchtigkeit tragende Luft in den Innenbereich des Hohlprofils gelangt diese Feuchtigkeit durch Kondensation niederschlagen. Zwar wurde versucht, solche Vorkammerbereiche mit Kaltflächen abzudichten, so dass keine feuchtigkeitstragende Luft in den Innenbereich der Hohlprofile eindringt, jedoch ist ein luftdichter Verschluss aus verschiedenen Gründen technisch nicht sinnvoll. Dennoch werden Pfosten in der Regel nicht geordnet entwässert, so dass es beispielsweise zu Korrosion von verbauten Metall-Armierungen kommen kann oder anderweitigen Folgeschäden, wie z.B. die Anreicherungen von Schmutz (Vermoosen) oder Pilzen, wenn die auskondensierende Feuchtigkeit länger im Hohlprofil verbleibt.

Vor diesem Hintergrund hat die vorliegende Erfindung zur Aufgabe, ein Verbindungselement zum Befestigen eines Pfostens bestehend aus einem Hohlprofil an einem Rahmenprofil zur Verfügung zu stellen, welches die Nachteile bekannter Befestigungssysteme zumindest teilweise überwindet und insbesondere sowohl eine Belüftung des Innenbereich des Hohlprofils des Pfostens ermöglicht, wie auch eine Entwässerung, damit entstehendes Kondenswasser abgeleitet wird.

Diese und weitere Aufgaben werden durch ein Verbindungselement zum Befestigen eines Pfostens bestehend aus einem Hohlprofil, vorzugsweise einem Mehrkammer-Kunststoffhohlprofil, an einem Rahmen gemäß dem unabhängigen Anspruch 1 gelöst. Ausführungsformen und Weiterbildungen des Verbindungselements, welches auch als Pfostenverbinder bezeichnet werden kann, sind Gegenstand der abhängigen Ansprüche 2 bis 11.

Demnach weist ein erfindungsgemäßes Verbindungselement ein erstes Flächenelement und ein zum ersten Flächenelement in einem (vorzugsweise im Wesentlichen senkrechten) Winkel angeordnetes zweites Flächenelement auf. Das erste Flächenelement ist dazu ausgebildet, in einer Montagesituation, als in dem verbauten Zustand, in dem eine Verbindung zwischen einem Rahmenprofil und einem Pfostenprofil hergestellt ist, auf einem Rahmenprofil des Rahmens vorzugsweise weitgehend Flächig aufzuliegen. Bevorzugt ist das erste Flächenelement so ausgebildet, dass es in der Glasnut des Rahmenprofils weitgehend flächig oder im Wesentlichen formschlüssig aufliegt.

Das zweite Flächenelement ist dazu ausgebildet, in der Montagesituation weitgehend flächig an einer Außengeometrie des Pfostens anzuliegen. Das erste Flächenelement weist mindestens einen Vertiefungsbereich zum Aufnehmen von an einer Innenwand des Pfostens ablaufender Feuchtigkeit auf. Der mindestens eine Vertiefungsbereich ist dazu ausgebildet, die ablaufende Feuchtigkeit an eine Entwässerungsöffnung in einem äußeren Bereich des Rahmenprofils abzuführen.

Das Rahmenprofil kann Blendrahmenprofil, oder ein Flügelrahmenprofil eines Fensterrahmens und/oder eines Türrahmens, insbesondere eines Fenstertürrahmens, sein.

Das erfindungsgemäße Verbindungselement kann bei Fenstertürsystemen, Schiebefenstertürsystemen, Hebeschiebefenstertürsystemen und/oder Exportfenstersystemen (beispielsweise Zargenfenstersystemen, wie sie in einigen Ländern vorkommen) und ähnlichen Fenstersystemen Verwendung finden. Das erfindungsgemäße Verbindungselement ist für Pfosten und Rahmenprofile mit großer Bautiefe geeignet, so dass das Verbindungselement auch zur Anwendung kommen kann, wenn eine große Bautiefe benötigt wird.

Bevorzugt weist das Verbindungselement mindestens eine, vorzugsweise zwei oder mehr, Durchführungen in dem ersten Flächenelement auf. Die mindestens eine, vorzugsweise die zwei oder mehr, Durchführung(en) in dem ersten Flächenelement kann bzw. können dazu ausgebildet sein, in der Montagesituation jeweils ein Befestigungselement aufzunehmen zur dauerhaften und festen Verbindung des ersten Flächenelements mit dem Pfosten und/oder mit dem Rahmenprofil, auf dem das Verbindungselement mit seinem ersten Flächenelement aufliegt.

Vorteilhafterweise kann das Verbindungselement alternativ oder ergänzend mindestens eine, vorzugsweise zwei oder mehr, Durchführungen in dem zweiten Flächenelement aufweisen. Die mindestens eine, vorzugsweise die zwei oder mehr, Durchführung(en) in dem zweiten Flächenelement kann bzw. können dazu ausgebildet sein, in der Montagesituation jeweils ein Befestigungselement aufzunehmen zur dauerhaften formschlüssigen Verbindung des zweiten Flächenelements des Verbinders mit der Außengeometrie des Pfostens.

Jedes Befestigungselement kann eine Schraube, ein Bolzen, ein Niet oder Blindniet, ein Klemmelement, ein Rastelement oder ein dergleichen ähnliches Befestigungselement sein.

In einer Ausführungsform der Erfindung kann bzw. können die weitgehend flächigen Anlagen des ersten und/oder zweiten Flächenelements alternative zum Befestigungselement oder auch ergänzend hierzu eine stoffschlüssige Verbindung aufweisen, die beispielsweise durch Kleben oder Verschweißen gebildet ist.

Bevorzugt ist (oder umfasst) die Außengeometrie des Pfostens, die auch als Außenseite oder Außenwandbereich bezeichnet werden kann, an welcher das Verbindungselement in der Montagesituation anliegt, eine Glasnut. Insbesondere kann das zweite Flächenelement zwischen der Glasnut des Pfostens und einer Kante einer eingesetzten Glasscheibe (kurz: Glas) angeordnet sein. Bevorzugt liegt das zweite Flächenelement dabei ebenfalls weitgehend flächig oder formschlüssig an der Außengeometrie des Pfostens und insbesondere in dessen Glasnut an.

Der-vorzugsweise im Wesentlichen senkrechte-Winkel zwischen erstem und zweitem Flächenelement des Verbindungselements entspricht bevorzugt einem Winkel zwischen einer Längsachse des Pfostens und einer Längsachse des Rahmenprofils. Allerdings kann der Winkel auch hiervon zumindest abweichend ausgebildet sein, um z.B. eine Einbeziehung von Kontaktvermittelnden Elementen oder statischen Besonderheiten zu ermöglichen.

Der mindestens eine Vertiefungsbereich im ersten Flächenelement steht mit der Entwässerungsöffnung, an die die ablaufende Feuchtigkeit abgeführt wird, in Fluidverbindung. Die Entwässerungsöffnung ist dabei beispielsweise eine in bekannter Weise in das Rahmenprofil eingearbeitete Durchführung/Schlitzung, durch die Flüssigkeit in den Innenbereich des Rahmenprofiels eindringen kann, von wo aus es dann über weitere Öffnungen/Fluidverbindungen zum Außenbereich des Fensters oder aber ins Mauerwerk abgeleitet wird. Über denselben Weg kann allerdings nicht nur Feuchtigkeit aus dem Hohlprofil des Pfostens abgeführt werden, sondern es kann ebenfalls auch ein Luftaustausch zwischen dem Innenbereich des Hohlprofils des Pfostens und der Umgebung hergestellt werden.

Durch das erfindungsgemäß gestaltete Verbindungselement wird somit sowohl eine effiziente und geordnete Entwässerung des Hohlprofils des Pfostens ermöglicht als auch eine effiziente Belüftung dieses Hohlprofils ermöglicht. Hierdurch besteht ein hoher Schutz gegen durch Feuchtigkeit verursachte Schäden und Verschmutzungen (z.B. Moosbildung). Insbesondere wird ein Feuchtigkeitsstau vermieden und durch den mindestens einen Vertiefungsbereich in Fluidverbindung mit der Entwässerungsöffnung eine Luftzirkulation ermöglicht, die das Hohlprofil des Pfostens von innen belüftet.

Bei einer Ausführungsform der Erfindung umfasst der mindestens eine Vertiefungsbereich mindestens eine Rinne, die in der Montagesituation unmittelbar unterhalb der kalten Innenwand/Innenwände des Pfostens angeordnet ist/sind, an welcher Feuchtigkeit kondensiert und abläuft bzw. ablaufen kann. Derartige kalte Innenwände sind dabei in der Regel die nach außen liegenden Wandungsbereiche des Pfostenprofils, die der Witterung und damit auch der Außentemperatur ausgesetzt sind.

Diese Innenwand bzw. Innenwände, an der/denen Feuchtigkeit abläuft bzw. ablaufen kann, wird/werden auch als Kaltfläche(n) bezeichnet. Derartige Innenwände, an denen Feuchtigkeit abläuft bzw. ablaufen kann, können alternativ oder ergänzend auch eine Innenwände einer Vorkammer des Pfostenprofils sein, welche einem äußeren Bereich des Pfostens oder des Fenstersystems zugewandt sind. Üblicherweise handelt es sich bei der ablaufenden Feuchtigkeit also um durch Kondensation gebildetes Wasser.

Bei einer Ausführungsform der Erfindung umfasst der mindestens eine Vertiefungsbereich insbesondere zwei in einem (insbesondere im Wesentlichen rechten) Winkel angeordnete Rinnen, die in der Montagesituation jeweils unmittelbar unterhalb wenigstens einer Innenwand des Pfostens, an welcher Feuchtigkeit abläuft bzw. ablaufen kann, angeordnet sind.

Der Pfosten kann z.B. vier großflächige Wandungen als Außengeometrie umfassen. Beispielsweise kann der Pfosten an einer Seite eine Glasnut bereitstellen und damit ein z.B. ein Rahmenelement einer Festverglasung darstellen. Eine zweite Seite kann nach innen gerichtet sein, z.B. an eine zweites Rahmenelement eines Schiebefenstersystems angrenzen. Eine dritte und/oder vierte Seite können beispielsweise nach außen weisend angeordnet sein. Die dritte und vierte Seite können dabei einer äußeren Atmosphäre und/oder Witterungsbedingungen (z.B. Temperaturschwankungen wie Kälte und Hitze und/oder Feuchtigkeit wie Regen, Schnee oder Nebel) ausgesetzt sein. Die dritte und/oder vierte Seite wäre somit jeweils eine Kältefläche bzw. -Innenwand (insbesondere einer Vorkammer des Hohlprofils) des Pfostens im Sinne der vorliegenden Beschreibung, an der Feuchtigkeit kondensieren und/oder ablaufen könnte.

Die beiden Rinnen können in der Montagesituation die an den Kaltflächen (insbesondere beispielsweise die an der dritten und vierten Seite) des Pfostens ablaufende Feuchtigkeit aufnehmen und abführen.

Der Winkel zwischen den Rinnen kann einem Winkel zwischen der dritten und vierten Seite des Pfostens entsprechen. Beispielsweise können die dritte und vierte Seite des Pfostens ein einem abgeflachten Winkel (und/oder in einem Winkel über 90 Grad) zueinander angeordnet sein.

Bei einer bevorzugten Ausführungsform der Erfindung umfasst der mindestens eine Vertiefungsbereich (beispielsweise die eine oder mehreren Rinnen) mindestens eine zu der Entwässerungsöffnung hin abschüssige schräge und/oder schräg abfallende Führung, was zu einem gerichteten Fluss der ablaufenden Flüssigkeit führt indem die abschüssige schräge Führung das Abführen der Feuchtigkeit begünstigt und/oder ein Stehen von Flüssigkeit im Vertiefungsbereich (z.B. in der oder den Rinnen) verhindert. Dadurch dass ein hoher stehender Flüssigkeitspegel im Vertiefungsbereich (insbesondere in der oder den Rinnen) verhindert wird, wird gleichzeitig ein Belüftungskanal für das Hohlprofil (insbesondere die Vorkammern) des Pfostens bereitgestellt.

Der Vertiefungsbereich, insbesondere mit einer oder mehreren Rinnen und einer abschüssigen schrägen Führung, ermöglicht einen kontinuierlich abfallenden Entwässerungspfad, der gleichzeitig als Belüftungspfad für das Hohlprofil des Pfostens dient.

Bevorzugt ist eine laterale Ausdehnung (auch: Breite) des zweite Flächenelements des Verbindungselements geringer als eine laterale Ausdehnung der Außengeometrie Pfostens; vorzugsweise wird in der Montagesituation das zweite Flächenelement lateral mindestens einseitig (und besonders bevorzugt beidseitig) von der Außengeometrie des Pfostens überragt oder zumindest teilweise umschlossen.

Durch die geringere laterale Ausdehnung des zweiten Flächenelements des Verbindungselements, und insbesondere durch das mindestens einseitig (insbesondere das beidseitige) Überragen oder Umschließen durch die Außengeometrie des Pfostens, wird ein fester und/oder formschlüssiger Sitz des Verbindungselements relativ zum Pfosten und (zumindest indirekt damit auch) zum Rahmenprofil verbessert. Insbesondere kann sowohl eine relative laterale Verschiebung als auch ein relatives Drehen von Verbindungselement und Pfosten vermieden werden. Dadurch wird eine Stabilität des Fenstersystems bei Einsatz des erfindungsgemäßen Verbindungselements verbessert.

Besonders bevorzugt umfasst das zweite Flächenelement einen ersten Flächenabschnitt und wenigstens einen zweiten Flächenabschnitt. Der zweite Flächenabschnitt ist hierbei bevorzugt in einem schrägen (insbesondere flachen) Winkel bzw. einem Winkel über 90 Grad, insbesondere knapp unter 180 Grad zum ersten Flächenabschnitt bezüglich einer Längsachse des Pfostens (die insbesondere einer Längsachse des zweiten Flächenelements des Verbindungselements entspricht) angeordnet. Vorzugsweise ist eine laterale Ausdehnung des zweiten Flächenabschnitts geringer ist als eine laterale Ausdehnung des ersten Flächenabschnitts.

Der erste Flächenabschnitt kann im wesentlichen parallel zur Kante der Glasscheibe in der Montagesituation ausgerichtet sein.

Der zweite Flächenabschnitt kann in einem schrägen (insbesondere flachen) Winkel (und/oder einem Winkel über 90 Grad, insbesondere knapp unter 180 Grad) relativ zur Kante des Glases in der Montagesituation ausgerichtet sein. Alternativ oder ergänzend kann der zweite Flächenabschnitt räumlich am äußeren Bereich des Pfostens (bzw. des Rahmenprofils und/oder des Fenstersystems) angeordnet sein. Der erste Flächenabschnitt kann räumlich am inneren Bereich des Pfostens (bzw. des Rahmenprofils und/oder des Fenstersystems) angeordnet sein.

Durch die Unterteilung des zweiten Flächenelements in einen ersten und wenigstens einen im (insbesondere flachen) Winkel dazu angeordneten zweiten Flächenabschnitt kann ein fester und weitgehend flächiger oder formschlüssiger Sitz des Verbindungselements relativ zum Pfosten und (zumindest indirekt damit auch) zum Rahmenprofil verbessert werden. Insbesondere ist das durch die Flächenabschnitte gebildete Oberflächenprofil des zweiten Flächenelements des Verbinders im Wesentlichen korrespondierend-oder als Negativ-zur Anlagefläche der Außenwand des Pfostens ausgestaltet um eine möglichst satte Anlage zwischen dem Flächenelement und der Außenwand des Pfostens zu gewährleisten.

Dies in Kombination der geringeren lateralen Ausdehnung des zweiten Flächenelements relativ zur lateralen Ausdehnung der Außengeometrie des Pfostens mit dem Winkel im zweiten Flächenelement kann die feste und formschlüssige Montage des Verbindungselements am Pfosten und (zumindest indirekt auch) am Rahmenprofil verbessern.

Bevorzugt greift der zweite Flächenabschnitt in der Montagesituation in eine sich entlang der Längsachse des Pfostens erstreckende Ausnehmung oder Nut der Außengeometrie des Pfostens, wie z.B. die Glasnut, formschlüssig ein. Durch das formschlüssige Eingreifen in die Ausnehmung oder Nut der Außengeometrie des Pfostens kann der feste Sitz und die Formschlüssigkeit des Verbindungselements relativ zum Pfosten und (zumindest indirekt auch) zum Rahmenprofil weiter verbessert werden.

Durch all diese Maßnahmen kann die Stabilität des Fenstersystems bei Einsatz des erfindungsgemäßen Verbindungselements weiter verbessert werden da sowohl ein relatives laterales Verschieben als auch ein relatives Verdrehen von Verbindungselement und Pfosten zum Rahmenprofil sicher vermieden werden können.

In einer Ausführungsform weist eine vom zweiten Flächenelement verschiedene, bevorzugt eine dem gegenüberliegende Seite des ersten Flächenelements einen an der Oberseite des ersten Flächenelements angeordneten Rückhaltevorsprung auf, der dazu ausgebildet ist, in einer Montagesituation in eine korrespondierende Nut des Pfostens einzugreifen. Die Nut des Pfostens ist hierzu an einer in der Montagesituation zu der den Rückhaltevorsprung aufweisenden Flächenelementseite korrespondierenden Wandung des Pfostens angeordnet. Insbesondere kann die Nut an einer Wandung, welche die Kaltfläche bildet bzw. einer Innenwandung des Hohlprofils des Pfostens angeordnet sein, die beispielsweise der Glasnut, an der das zweite Flächenelement anliegt gegenüberliegt.

Durch das Ineinandergreifen des Rückhaltevorsprungs des Verbindungselements mit der Nut an der Wandung des Pfostens wird der feste und sowohl in lateraler als auch rotatorischer Hinsicht stabile Sitz des Verbindungselements relativ zum Pfosten und (zumindest indirekt damit auch) zum Rahmenprofil weiter verbessert. Insbesondere wird durch Kombination von ineinandergreifendem Rückhaltevorsprung mit Nut sowie den beiden Flächenabschnitten des zweiten Flächenelements, welches (zumindest teilweise) von der Außengeometrie (insbesondere der Glasnut) des Pfostens umschlossen wird, die Stabilität des Fenstersystems weiter verbessert.

Das Verbindungselement ist bevorzugt aus Kunststoff hergestellt, beispielsweise mittels eine Spritzgussverfahrens oder additiver Fertigung. Dadurch wird eine schnelle Leichtbauweise des Systems aus Pfosten und Rahmenprofil ermöglicht. Alternative Bauweisen des Verbindungselements verwenden Metalle, Kompositwerkstoffe, wie z.B. Kohlefaser-Verbundwerkstoffe oder dergleichen zur Herstellung des Verbinders.

Bevorzugt findet das Verbindungselement in einem Fenstersystem, insbesondere in einem Hebeschiebefenstersystem, zum (insbesondere dauerhaften) Befestigen des Pfostens Verwendung und gewährleistet so eine stabile Befestigung des Pfostens am Rahmenelement bei gleichzeitiger- bauphysikalisch vorteilhafter-Entwässerung und Belüftung des Pfostenprofils.

Weitere Merkmale der Erfindung ergeben sich aus der nachfolgenden detaillierten Beschreibung von Ausführungsformen der Erfindung in Verbindung mit den Zeichnungen und den Ansprüchen.

Es zeigt:
Fig. 1 eine erste schematische Darstellung des erfindungsgemäßen Verbindungselements in einer Montagesituation.
Fig. 2 eine perspektivische Darstellung des erfindungsgemäßen Verbindungselements.
Fig. 3 eine zweite schematische Darstellung des erfindungsgemäßen Verbindungselements in einer Montagesituation.
Fig. 4 eine perspektivische Darstellung des erfindungsgemäßen Verbindungselements, welches auf einem Rahmenprofil aufliegt und daran befestigt ist.
Fig. 5 eine perspektivische Darstellung eines Pfostens und Rahmenprofils nach Einbau des Verbindungselements.

Fig. 1 zeigt ein beispielhaftes Verbindungselement 100 in einer Montagesituation an einem Pfosten 10 (insbesondere eines Fenstersystems). Ein erstes Flächenelement 102 des Verbindungselements 100 liegt auf einem Rahmenprofil 20 (beispielsweise einem Blendrahmenprofil des Fenstersystems) weitgehend flächig auf und ist hieran bevorzugt durch Verschraubung mit der innerhalb des Rahmenprofils angeordneten Armierung verschraubt.

Eine Geometrie in Fig. 1 umfasst einen äußeren Bereich 22 des Rahmenprofils 20 und einen darüber angeordneten äußeren Bereich 12 des Pfostens. Der äußere Bereich 22; 12 ist insbesondere in der Montagesituation außenliegend bezüglich eines durch ein Fenstersystem geschützten bzw. abgeschlossenen Raums. Die Geometrie in Fig. 1 umfasst ferner einen inneren Bereich 24 des Rahmenprofils 20 und einen inneren Bereich 14 des Pfostens 10. Der innere Bereich 24; 14 ist insbesondere in der Montagesituation innenliegend bezüglich des durch das Fenstersystem geschützten bzw. abgeschlossenen Raums. In Fig. 1 ist beispielhaft eine Entwässerungsöffnung 30 im seitlichen äußeren Bereich 22 des Rahmenprofils 20 gezeigt. In alternativen Ausführungsformen (nicht gezeigt) des Rahmenprofils 20 kann die Entwässerungsöffnung an einer anderen Stelle, beispielsweise an der Unterseite des Rahmenprofils 20, angeordnet sein.

Das in Fig. 1 beispielhaft gezeigte zweite Flächenelement umfasst einen ersten Flächenabschnitt 104 und einen zweiten Flächenabschnitt 105. Wie aus der perspektivischen Darstellung in Fig. 2 ersichtlich ist, sind der ersten Flächenabschnitt 104 und der zweite Flächenabschnitt 105 entlang einer Längsrichtung bzw. Höhenrichtung in einem schrägen (insbesondere flachen) Winkel zueinander angeordnet.

In dem Ausführungsbeispiel der Fig. 1 ist eine laterale Ausdehnung lᵥ₁ des ersten Flächenabschnitts 104 größer als eine laterale Ausdehnung lᵥ₂ des zweiten Flächenabschnitts 105. Die gesamte laterale Ausdehnung lᵥ des zweiten Flächenelements ist in dem Ausführungsbeispiel der Fig. 1 geringer als eine laterale Ausdehnung lₚ der Außengeometrie des Pfostens 10, an der das Verbindungselement 100 (insbesondere formschlüssig) anliegt.

Wie in Fig. 2 beispielhaft gezeigt weist das Verbindungselement 100 in dem ersten Flächenelement 102 eine oder mehrere (insbesondere zwei) Durchführungen 110 auf. Die Durchführungen 110 sind dazu ausgebildet, jeweils ein Befestigungselement 26 (z.B. eine Schraube) aufzunehmen, wie in Fig. 3 schematisch gezeigt. Mittels der in den Durchführungen 110 aufnehmbaren Befestigungselemente 26 ist das erste Flächenelement 102 des Verbindungselements 100 dauerhaft mit einer Grundfläche des Pfostens 10 und/oder mit einer Oberseite des Rahmenprofils 20, auf dem das Verbindungselement 100 aufliegt, verbindbar.

Wie in Fig. 1 und 2 beispielhaft gezeigt weist das Verbindungselement 100 ferner in dem zweiten Flächenelement 104; 105 eine oder mehrere (insbesondere zwei) Durchführungen 108 auf. Die Durchführungen 108 sind dazu ausgebildet, jeweils ein Befestigungselement (z.B. eine Schraube, nicht gezeigt) aufzunehmen. Mittels der in den Durchführungen 108 aufnehmbaren Befestigungselemente ist das zweite Flächenelement 104; 105 dauerhaft formschlüssig mit der Außengeometrie des Pfostens 10 verbindbar.

In Fig. 1 und 2 ist ferner ein Vertiefungsbereich, der zum Aufnehmen ablaufender Feuchtigkeit von einer Kaltfläche bzw. Innenwand des Pfostens 10 ausgebildet ist, beispielhaft als Rinne 106 ausgebildet. An Bezugszeichen 107 ist beispielhaft eine zu der Entwässerungsöffnung 30 hin abschüssige schräge Führung gezeigt, mittels der die Feuchtigkeit zu der Entwässerungsöffnung 30 abgeführt wird. Ein beispielhafter Verlauf einer Abführung der Feuchtigkeit ist in Fig. 1 anhand von Pfeilen dargestellt.

In Fig. 2 ist beispielhaft ein Verbindungselement 100 mit zwei Rinnen 106 gezeigt. Eine erste Rinne 106 ist an dem äußeren Bereich 122 des Verbindungselements 100 angeordnet. Der äußere Bereich 122 des beispielhaften Verbindungselements 100 ist in der Montagesituation zu den äußeren Bereichen 22; 12 des Rahmenprofils 200 bzw. des Pfosten 10 hin angeordnet.

Eine zweite Rinne 106 ist in Fig. 2 an einem dem zweiten Flächenelement 104; 105 gegenüberliegenden Bereich (bzw. einer gegenüberliegenden Seite des ersten Flächenelements 102) angeordnet. Das zweiten Flächenelement 104; 105 kann in der Montagesituation insbesondere an einer Glasnut des Pfostens 10 anliegen, so dass die Kaltflächen des Pfostens 10 bzw. die Innenwände, von denen Feuchtigkeit abläuft, direkt über den in Fig. 2 schematisch gezeigten Rinnen 106 angeordnet sind.

In Fig. 2 und 3 ist ferner ein beispielhafter Rückhaltevorsprung 109 gezeigt. Der in Fig. 2 gezeigte beispielhafte Rückhaltevorsprung ist an der dem zweiten Flächenelement 104; 105 gegenüberliegenden Seite des ersten Flächenelements 102, und damit benachbart zur zweiten Rinne 106, angeordnet.

Fig. 4 zeigt beispielhaft das Verbindungselement 100 aufliegend auf dem Rahmenprofil 20 vor Montage des Pfostens 10. Das Verbindungselement 100 ist in Fig. 4 beispielhaft mit Befestigungselementen 26 (z.B. Schrauben) an der Oberseite des Rahmenprofils 20 befestigt.

Fig. 5 zeigt eine Anordnung von Pfosten 10 und Rahmenprofil 20, insbesondere nach erfolgter Montage des Verbindungselements 100. Die Befestigungselemente 26 (z.B. Schrauben) aus Fig. 4 können auch dazu verwendet sein, die Grundfläche des Pfostens 10 mit dem ersten Flächenelement 102 des Verbindungselements 100 (und darunterliegend der Oberseite des Rahmenprofils 20) dauerhaft zu verbinden (nicht gezeigt).

Fig. 5 zeigt beispielhaft zwei zueinander in einem schrägen Winkel angeordnete Flächenabschnitte 16; 17 der Außengeometrie des montierten Pfostens 10. Der erste (insbesondere breitere) Flächenabschnitt 16 kann in der Montagesituation formschlüssig an dem ersten Flächenabschnitt 104 des zweiten Flächenelements des Verbindungselements 100 anliegen (nicht gezeigt). Der zweite (insbesondere schmalere) Flächenabschnitt 17 kann in der Montagesituation formschlüssig an dem zweiten Flächenabschnitt 105 des zweiten Flächenelements des Verbindungselements 100 anliegen (nicht gezeigt).

Für die Verbindung eines Pfostens 10 in einem Schiebesystem aus Hohlkammerprofilen (z.B. aus einem Kunststoff, insbesondere PVC, Aluminium, Glasfaser oder einem sonstigen Verbundmaterial) ist üblicherweise ein Formteil als Verbindungselement (kurz: Verbinder) 100 notwendig, welches herkömmlicherweise den Pfosten 10 mit dem zu verbindenden Rahmenprofil 20 und insbesondere auch einer Schwelle mechanisch verbindet. Herkömmlicherweise ist ein Vorkammerbereich des Pfostenprofils nicht entwässerbar oder belüftbar, was aus bauphysikalischer Sicht aber notwendig ist.

Das erfindungsgemäße Verbindungselement 100 ermöglicht ein Erfüllen von Anforderungen (insbesondere an eine Entwässerung und Belüftung), insbesondere mittels angeformten Schrägen und Öffnungen 106; 107.

Das Verbindungselement 100 ist insbesondere so beschaffen, dass im Bereich der Vorkammern des Pfostenprofils neben einer Schräge 107 auch gleichzeitig eine Nut und/oder Rinne 106 integriert ist, welche für Zuluft und Abluft in den Hohlkammern sorgt und welche Feuchtigkeit kontrolliert nach außen abführt.

Weitere Ausführungsformen der vorliegenden Erfindung ergeben sich durch die Kombination vorstehend in Verbindung mit unterschiedlichen Ausführungsformen beschriebener Merkmale. Derartige Kombinationen sollen daher ausdrücklich als offenbart und vom Schutz mitumfasst gelten. Eine Beschreibung dieser Ausführungsbeispiele im Einzelnen wird lediglich im Interesse einer knappen Darstellung der Erfindung ausgelassen, ist aber vom Fachmann ohne weiteres zu ergänzen.

## Patentansprüche

1. Verbindungselement (100) zum Befestigen eines Pfostens (10) bestehend aus einem Hohlprofil, vorzugsweise einem Mehrkammer-Kunststoffhohlprofil, an einem Rahmen,
wobei das Verbindungselement (100) ein erstes Flächenelement (102) und ein zum ersten Flächenelement (102) in einem, vorzugsweise im Wesentlichen senkrechten, Winkel angeordnetes zweites Flächenelement (104; 105) aufweist,
wobei das erste Flächenelement (102) dazu ausgebildet ist, in einer Montagesituation auf einem Rahmenprofil (20) aufzuliegen, bevorzugt innerhalb der Glasnut eines Rahmenprofils (20) weitgehend flächig aufzuliegen, und
wobei das zweite Flächenelement (104; 105) dazu ausgebildet ist, in der Montagesituation weitgehend flächig an einer Außengeometrie (16; 17) des Pfostens (10) anzuliegen,
**dadurch gekennzeichnet, dass**
das erste Flächenelement (102) mindestens einen Vertiefungsbereich (106; 107) zum Aufnehmen von an einer Innenwand des Pfostens (10) ablaufender Feuchtigkeit umfasst, wobei der mindestens eine Vertiefungsbereich (106; 107) dazu ausgebildet ist, die ablaufende Feuchtigkeit an eine Entwässerungsöffnung (30) im Rahmenprofil (20) abzuführen.

2. Verbindungselement (100) gemäß Anspruch 1, wobei die Außengeometrie (16) des Pfostens (10), an welcher das Verbindungselement (100) in der Montagesituation im weitgehend flächig anliegt, eine Glasnut ist.

3. Verbindungselement (100) gemäß Anspruch 1 oder 2, wobei der mindestens eine Vertiefungsbereich (106; 107) eine Rinne (106) umfasst, die in der Montagesituation unmittelbar unterhalb einer Innenwand des Pfostens (10) angeordnet ist.

4. Verbindungselement (100) gemäß einem der Ansprüche 1 bis 3, wobei der mindestens eine Vertiefungsbereich (106; 107) zwei in einem, insbesondere im Wesentlichen rechten, Winkel angeordnete Rinnen (106) umfasst, die in der Montagesituation jeweils unmittelbar unterhalb einer Innenwand des Pfostens (10) angeordnet sind.

5. Verbindungselement (100) gemäß einem der Ansprüche 1 bis 4, wobei der mindestens eine Vertiefungsbereich (106; 107) mindestens eine zu der Entwässerungsöffnung (30) hin abschüssige schräge Führung (107) der Feuchtigkeit umfasst.

6. Verbindungselement (100) gemäß einem der Ansprüche 1 bis 5, wobei eine laterale Ausdehnung (lᵥ) des zweite Flächenelements (104; 105) geringer ist als eine laterale Ausdehnung (lₚ) der Außengeometrie (16; 17) des Pfostens (10), vorzugsweise wobei in der Montagesituation das zweite Flächenelement (104; 105) lateral zumindest einseitig, besonders bevorzugt beidseitig, von der Außengeometrie (16; 17) des Pfostens (10) überragt oder umschlossen wird.

7. Verbindungselement (100) gemäß einem der Ansprüche 1 bis 6, wobei das zweite Flächenelement (104; 105) einen ersten Flächenabschnitt (104) und einen zweiten Flächenabschnitt (105) umfasst, wobei der zweite Flächenabschnitt (105) in einem schrägen, insbesondere flachen, Winkel zum ersten Flächenabschnitt (104) bezüglich einer Längsachse des Pfostens (10) angeordnet ist, wobei vorzugsweise eine laterale Ausdehnung (lᵥ₂) des zweiten Flächenabschnitts (105) geringer ist als eine laterale Ausdehnung (lᵥ₁) des ersten Flächenabschnitts (104).

8. Verbindungselement (100) gemäß Anspruch 7, wobei der zweite Flächenabschnitt (105) in der Montagesituation in eine sich entlang der Längsachse des Pfostens (10) erstreckende Ausnehmung oder Nut der Außengeometrie (16; 17) des Pfostens (10) im wesentlichen formschlüssig eingreift und, vorzugsweise in eine am Pfosten angeordnete Glasnut eingreift.

9. Verbindungselement (100) gemäß einem der Ansprüche 1 bis 8, wobei eine von zweiten Flächenelement (104; 105) verschiedene, insbesondere gegenüberliegende, Seite des ersten Flächenelements (102) einen an der Oberseite des ersten Flächenelements (102) angeordneten Rückhaltevorsprung (109) umfasst, der dazu ausgebildet ist, in einer Montagesituation in eine Nut in einer Wandung des Pfostens (10) einzugreifen, wobei die Nut des Pfostens (10) an einer in der Montagesituation zu der den Rückhaltevorsprung (109) aufweisenden Seite korrespondierenden Wandung des Pfostens (10) angeordnet ist.

10. Verbindungselement (100) gemäß einem der Ansprüche 1 bis 9, wobei das Verbindungselement (100) aus Kunststoff, Metall, Faser-Verbundwerkstoffen oder dergleichen hergestellt ist.

11. Verwendung des Verbindungselements (100) gemäß einem der Ansprüche 1 bis 10 in einem Fenstersystem, insbesondere in einem Hebeschiebefenstersystem.
